# EUROPÄISCHE PATENTANMELDUNG

(11) **EP 4 779 226 A1**
(43) Veröffentlichungstag der Anmeldung: **22.07.2026**
(21) Anmeldenummer: 25153108.3
(22) Anmeldetag: 21.01.2025
(51) Int. Cl.: F24F 13/02

(54) **ELASTISCHER VERBINDUNGSSTUTZEN ZUM VERBINDEN ZWEIER VON EINEM GASFÖRMIGEN MEDIUM DURCHSTRÖMTER KOMPONENTEN EINER KLIMATECHNISCHEN BE- UND/ODER ENTLÜFTUNGSANLAGE**

(71) Anmelder: TROX SE, 47506 Neukirchen-Vluyn (DE)
(72) Erfinder: Fels, Martin, 46459 Rees (DE)
(74) Vertreter: Dr. Stark & Partner Patentanwälte mbB

(57) **Zusammenfassung**

Die Erfindung betrifft einen elastischen Verbindungsstutzen zum Verbinden zweier von einem gasförmigen Medium durchströmter Komponenten einer klimatechnischen Be- und/oder Entlüftungsanlage, wobei der Verbindungsstutzen zum einen zwei Anschlussflansche (1) für die Montage an eine Komponente und zum anderen einen dazwischen befindlichen und einen Strömungsquerschnitt aufweisenden Luftkanal (2) mit zwei gegenüberliegenden Enden und eine Anzahl an Kanalseiten umfasst, wobei der Luftkanal (2) aus einem biegsamen, luftundurchlässigen Material besteht und einen mehreckigen Strömungsquerschnitt aufweist, wobei jeder Anschlussflansch (1) eine Durchströmöffnung (3) aufweist, die eine der Anzahl an Kanalseiten des Luftkanals (2) entsprechende Anzahl an Öffnungskanten (4) aufweist und die Kanalseiten des Luftkanals (2) mit den Öffnungskanten (4) zumindest in etwa fluchten. Um einen elastischen Anschlussstutzen anzugeben, bei dem bei einem Aufeinanderzubewegen der Anschlussflansche (1) der zur Verfügung stehende Strömungsquerschnitt in Folge einer Faltenbildung zumindest weniger reduziert wird, zu schaffen, soll zumindest ein einer Kanalseite zugeordnetes Stützelement (7) vorgesehen sein, wobei das Stützelement (7) außerhalb des Strömungsquerschnitts vorgesehen ist und den angrenzenden Bereich des Luftkanals (2) nach außen hin stützt, wobei jedes Stützelement (7) an eine Öffnungskante (4) eines Anschlussflansches (1) angrenzend vorgesehen ist und sich parallel zur zugeordneten Kanalseite in Richtung des anderen Anschlussflansches (1) über einen Teilbereich der Länge L des Luftkanals (2) weisend erstreckt und einen in Richtung des anderen Anschlussflansches (1) weisenden Stirnkantenbereich (8) aufweist.

## Beschreibung

Die Erfindung betrifft einen elastischen Verbindungsstutzen zum Verbinden zweier von einem gasförmigen Medium durchströmter Komponenten einer klimatechnischen Be- und/oder Entlüftungsanlage, wobei der Verbindungsstutzen zum einen zwei Anschlussflansche für die Montage an eine Komponente und zum anderen einen dazwischen befindlichen und einen Strömungsquerschnitt aufweisenden Luftkanal mit zwei gegenüberliegenden Enden und eine Anzahl an Kanalseiten umfasst, wobei der Luftkanal aus einem biegsamen, luftundurchlässigen Material besteht und einen mehreckigen Strömungsquerschnitt aufweist, wobei jeder Anschlussflansch eine Durchströmöffnung aufweist, die eine der Anzahl an Kanalseiten des Luftkanals entsprechende Anzahl an Öffnungskanten aufweist und die Kanalseiten des Luftkanals mit den Öffnungskanten zumindest in etwa fluchten.

Unter einem elastischen Verbindungstutzen wird ein Verbindungstutzen verstanden, bei dem der Abstand zwischen den beiden Anschlussflanschen aufgrund des biegsamen Materials des Luftkanals verändert werden kann. Damit kann der elastische Verbindungsstutzen an unterschiedliche Abstände zwischen zwei Komponenten angepasst werden. Die Kanalseiten des Luftkanals fluchten dabei mit den Öffnungskanten, mit anderen Worten die Kanalseiten und die Öffnungskanten sind hinsichtlich ihrer Form und ihren Abmessungen aufeinander abgestimmt. Derartige elastische Verbindungsstutzen werden in einem Kanal zwischen zwei durchströmten Komponenten einer klimatechnischen Be- und/oder Entlüftungsanlage eingebaut. Bei der einen Komponente kann es sich beispielsweise um einen Kanalabschnitt handeln, während die andere Komponente beispielsweise eine Brandschutzklappe darstellt. Kommt es in einem Brandfall beispielsweise zu einer Ausdehnung einer Lüftungsleitung, kann die Ausdehnung durch den Verbindungsstutzen aufgenommen werden, so dass keine erheblichen Kräfte beispielsweise auf eine eventuell vorgesehene Brandschutzklappe ausgeübt werden. Der Verbindungsstutzen erlaubt insoweit einen Ausgleich. Ferner dienen derartige Verbindungsstutzen auch zur Reduzierung der Übertragung von Schall und mechanischen Schwingungen über die Lüftungsleitung. Nachteilig ist, dass sich bei einem Aufeinanderzubewegen der Anschlussflansche der Luftkanal nach innen faltet und dadurch der Strömungsquerschnitt verringert wird.

Aufgabe der Erfindung ist es, die vorgenannten Nachteile zu vermeiden und einen elastischen Anschlussstutzen anzugeben, bei dem bei einem Aufeinanderzubewegen der Anschlussflansche der zur Verfügung stehende Strömungsquerschnitt in Folge einer Faltenbildung zumindest weniger reduziert wird.

Diese Aufgabe wird dadurch gelöst, dass zumindest ein einer Kanalseite zugeordnetes Stützelement mit einer Höhe H vorgesehen ist, wobei das Stützelement außerhalb des Strömungsquerschnitts vorgesehen ist und den angrenzenden Bereich des Luftkanals nach außen hin stützt, wobei jedes Stützelement an eine Öffnungskante eines Anschlussflansches angrenzend vorgesehen ist und sich parallel zur zugeordneten Kanalseite in Richtung des anderen Anschlussflansches über einen Teilbereich der Länge L des Luftkanals weisend erstreckt und einen in Richtung des anderen Anschlussflansches weisenden Stirnkantenbereich aufweist und wobei der Luftkanal zumindest bereichsweise an dem betreffenden Stützelement, vorzugsweise an dem Stirnkantenbereich des betreffenden Stützelements, befestigt ist.

Ein Stützelement kann beispielsweise als Gitter oder als Bügel ausgebildet sein. Das Stützelement stützt den jeweils angrenzenden Bereich des Luftkanals. Die zumindest bereichsweise Befestigung des Luftkanals an dem betreffenden Stützelement kann beispielsweise durch Verkleben erfolgen. Durch die Befestigung des Luftkanals an dem betreffenden Stützelement, wie beispielsweise an dem Stirnkantenbereich des betreffenden Stützelements, kann sich der Luftkanal in dem angrenzenden Bereich bei einem Aufeinanderzubewegen der beiden Anschlussflansche nicht nach innen falten, so dass damit in diesem Bereich auch nicht der zur Verfügung stehende freie Strömungsquerschnitt verringert wird.

Zumindest ein Stützelement kann an dem angrenzenden Anschlussflansch befestigt oder angeformt sein. Es ist aber auch durchaus möglich, dass zumindest ein Stützelement nur an dem Luftkanal, beispielsweise durch Verkleben, durch Klemmen oder dergleichen, befestigt ist, jedoch das betreffende Stützelement nicht an dem angrenzenden Anschlussflansch befestigt, sondern beispielsweise lediglich in Kontakt mit dem angrenzenden Anschlussflansch ist.

Angrenzend an zwei Öffnungskanten eines Anschlussflansches, vorzugsweise an zwei gegenüberliegenden Öffnungskanten eines Anschlussflansches, kann jeweils ein Stützelement vorgesehen sein. Insbesondere bei einer Anordnung, bei der an zwei gegenüberliegenden Öffnungskanten jeweils ein Stützelement angeordnet ist, wird der Luftkanal in dem jeweils angrenzenden Bereich gut gestützt.

Dabei kann angrenzend an jede Öffnungskante zumindest eines Anschlussflansches jeweils ein Stützelement vorgesehen sein.

Die Stützelemente, die angrenzend an zwei aufeinanderstoßenden Öffnungskanten angeordnet sind, können sich in dem durch die beiden betreffenden Öffnungskanten bildenden Eckbereich nicht berühren. Bei einer solchen Ausgestaltung sind die Stützelemente - sofern die Durchströmöffnung vier Öffnungskanten aufweist und vier Stützelemente vorgesehen sind - umlaufend um die Durchströmöffnung herum angeordnet. Damit wird der Luftkanal in dem angrenzenden Bereich über den ganzen Umfang hin gestützt.

Die Stützelemente können dabei einen umlaufenden Stützelementrahmen bilden, wobei der Stützelementrahmen

| | |
|---|---|
| entweder | an dem angrenzenden Anschlussflansch, vorzugsweise durch Verkleben, durch Verschweißen oder dergleichen, befestigt ist |
| oder | an dem angrenzenden Anschlussflansch angeformt ist. |

Es bietet sich an, wenn die beiden aufeinanderstoßenden Stützelemente in dem Eckbereich einen abgeschrägten Bereich bilden.

Dabei kann sich zumindest ein Stützelement über einen wesentlichen Teil der Breite B der angrenzenden Öffnungskante, vorzugsweise über mehr als 80 % der Breite B der angrenzenden Öffnungskante, erstrecken.

Zumindest ein Stützelement kann eine Höhe H von 4 cm bis 6 cm, vorzugsweise von 5 cm aufweisen.

Der Luftkanal kann eine Länge L zwischen 10 cm bis 30 cm, vorzugsweise von rund 20 cm, aufweisen.

Es bietet sich an, wenn sich zumindest ein Stützelement über die komplette Breite B der angrenzenden Öffnungskante erstreckt.

Der Lüftungskanal kann einen viereckigen, vorzugsweise quadratischen, Strömungsquerschnitt aufweisen.

Zumindest ein Stützelement kann vollflächig ausgebildet sein. Bei einer solchen Ausgestaltung kann das Stützelement beispielsweise aus einem Blech gefertigt sein. Es ist aber durchaus möglich, dass statt der vollflächigen Ausbildung beispielsweise ein Lochblech oder dergleichen vorgesehen ist.

Der Luftkanal kann unter Bildung einer ersten Umlenkung um den Stirnkantenbereich zumindest eines Stützelementes herumgelegt und mittels zumindest eines Fixierelementes an dem Stirnkantenbereich befestigt sein, und der umgelegte Bereich des Luftkanals kann unter Bildung einer zweiten Umlenkung wieder in Richtung des gegenüberliegenden Anschlussflansches umgelegt sein. Bei einer solchen Ausgestaltung weist der Luftkanal zwei Umlenkungen auf. Sofern die beiden Anschlussflansche voneinander weggezogen werden, wird die Länge L des Luftkanals vergrößert.

Zumindest ein Fixierelement kann als Klammer ausgebildet sein. Die Klammer kann beispielsweise aus Blech oder Kunststoff gefertigt sein. Statt einer Klammer kann beispielsweise auch ein Clips oder dergleichen vorgesehen sein.

Alternativ kann zumindest ein Fixierelement als Klemmschiene ausgebildet sein.

Dabei kann es sich bei dem luftundurchlässigen Material um ein, vorzugsweise beschichtetes oder getränktes, Gewebe handeln. Bei einem solchen Gewebe kann es sich beispielsweise um eine Plane handeln.

Im Folgenden werden in den Zeichnungen dargestellte Ausführungsbeispiele der Erfindung erläutert. Es zeigen:
- Fig. 1: eine schräge Seitenansicht auf einen erfindungsgemäßen elastischen Verbindungsstutzen,
- Fig. 2: einen Schnitt in Richtung II-II durch den Gegenstand nach Fig. 1,
- Fig. 3: das Detail B aus Fig. 2,
- Fig. 4: eine schräge Draufsicht auf einen Anschlussflansch mit vier Stützelementen ohne Luftkanal,
- Fig. 5: eine schräge Draufsicht von außen auf einen Teilbereich des Gegenstandes nach Fig. 1 und
- Fig. 6a) - d): schräge Ansichten unterschiedlich ausgestalteter Stützelemente, wobei in jeder Figur jeweils nur ein Anschlussflansch, das daran angrenzende Stützelement sowie die durch das Stützelement nach außen hin gestützte Kanalseite des Luftkanals dargestellt sind.
In allen Figuren werden für gleiche bzw. gleichartige Bauteile übereinstimmende Bezugszeichen verwendet.

Die Fig. 1 bis 5 zeigen ein erstes Ausführungsbeispiel eines erfindungsgemäßen elastischen Verbindungsstutzens zum Verbinden zweier nicht dargestellter und von einem gasförmigen Medium durchströmter Komponenten einer klimatechnischen Be- und/oder Entlüftungsanlage.

Der Verbindungsstutzen umfasst zum einen zwei Anschlussflansche 1 für die Montage an eine Komponente und zum anderen einen dazwischen befindlichen und einen rechteckigen - vorliegend quadratischen - Strömungsquerschnitt aufweisenden Luftkanal 2 der Länge L mit zwei gegenüberliegenden Enden und einer Anzahl an Kanalseiten, nämlich vorliegend vier Kanalseiten.

Der Luftkanal 2 besteht aus einem biegsamen, luftundurchlässigen Material, wie beispielsweise einem beschichteten Gewebe, und weist einen quadratischen Strömungsquerschnitt auf. Aufgrund seiner biegsamen Ausgestaltung kann die Länge L des Luftkanals 2 gegenüber der beispielsweise in Fig. 5 dargestellten Länge L vergrößert werden. So wird beim voneinander Wegbewegen der beiden Anschlussflansche 1 die Länge L des Luftkanals 2 vergrößert.

Der Luftkanal 2 weist an jedem Ende eine sich über alle vier Kanalseiten erstreckende Klebedichtung 13 auf. An jedem der beiden Anschlussflansche 1 ist bei der in den Fig. 1 bis 5 dargestellten Ausgestaltung eine Nut 14 vorgesehen. Die Klebedichtung 13 ist in die Nut 14 des jeweiligen Anschlussflansches 1 eingeführt. Hierdurch ist jedes Ende des Luftkanals 2 luftdicht an dem angrenzenden Anschlussflansch 1 befestigt. Selbstverständlich sind auch andere Befestigungen des Luftkanals 2 an jedem der beiden Anschlussflansche 1, wie beispielweise Klemmen oder dergleichen, möglich.

Jeder der beiden Anschlussflansche 1 bildet eine Durchströmöffnung 3, die eine der Anzahl an Kanalseiten des Luftkanals 2 entsprechende Anzahl an Öffnungskanten 4, nämlich vorliegend vier Öffnungskanten 4, aufweist. Jede Öffnungskante 4 wird durch einen winkelförmig ausgebildeten Rahmenabschnitt 5 gebildet, wobei jeder Rahmenabschnitt die Nut 14 zur Aufnahme der im Randbereich des Endes des Luftkanals 2 angeordneten Klebedichtung 13 aufweist. Die Rahmenabschnitte 5 sind in dem dargestellten Ausführungsbeispiel durch Eckverbinder 6 untereinander verbunden. Damit besteht jeder Anschlussflansch 1 aus vier winklig zueinander angeordneten Rahmenabschnitten 5 und aus vier Eckverbindern 6. Jeder Rahmenabschnitt 5 weist Löcher 12 auf, durch die nicht dargestellte Schrauben zur Befestigung des Anschlussflansches 1 an einer nicht dargestellten angrenzenden Komponente geführt werden können. Wie beispielsweise Fig. 1 zeigt, fluchten die Kanalseiten des viereckigen Luftkanals 2 mit den Öffnungskanten 4 jedes Anschlussflansches 1. Jedes der beiden Enden des Luftkanals 2 kann beispielweise durch Verklemmen, Verkleben oder dergleichen, mit dem angrenzenden Anschlussflansch 1 verbunden sein.

Wie beispielsweise Fig. 3 zu entnehmen ist, ist im Bereich des in dieser Figur linken Anschlussflansches 1 jeder der vier Kanalseiten des Luftkanals 2 jeweils ein Stützelement 7 zugeordnet. Jedes Stützelement 7 ist dabei außerhalb des Strömungsquerschnitts vorgesehen. Damit kommen die Stützelemente 7 nicht in Kontakt mit dem gasförmigen Medium. Dies ist beispielsweise in Fig. 3 zu erkennen. Jedes Stützelement 7 ist an die Öffnungskante 4 des Anschlussflansches 1 angrenzend vorgesehen und erstreckt sich parallel zur zugeordneten Kanalseite des Luftkanals 2 in Richtung des anderen - in Fig. 3 in Richtung des rechten - Anschlussflansches 1 über einen Teilbereich der Länge L des Luftkanals 2 und weist einen in Richtung des anderen - in Fig. 3 in Richtung des rechten - Anschlussflansches 1 weisenden Stirnkantenbereich 8 auf.

Wie beispielsweise Fig. 4 zu entnehmen ist, bilden die vier Stützelemente 7 einen umlaufenden Stützelementrahmen. Die vier den umlaufenden Stützelementrahmen bildenden Stützelemente 7 können - so wie es in Fig. 4 dargestellt ist - an dem Anschlussflansch 1 befestigt oder angeformt sein. Es ist aber auch durchaus möglich, dass die vier den umlaufenden Stützelementrahmen bildenden Stützelemente 7 nicht an dem angrenzenden Anschlussflansch 1 befestigt sind. Bei einer solchen Ausgestaltung sind die vier den umlaufenden Stützelementrahmen bildenden Stützelemente 7 lediglich in Kontakt mit dem angrenzenden Anschlussflansch 1.

Insoweit ist bei dem in den Fig. 1 bis 5 dargestellten Ausführungsbeispiel angrenzend an jede Öffnungskante 4 des in Fig. 5 rechten Anschlussflansches 1 jeweils ein Stützelement 7 vorgesehen. Die Stützelemente 7, die angrenzend an zwei aufeinanderstoßenden Öffnungskanten 4 angeordnet sind, berühren sich dabei in dem durch die beiden betreffenden Öffnungskanten 4 bildenden Eckbereich, so dass damit die Stützelemente 7 unter Bildung des vorerwähnten umlaufenden Stützelementrahmens umlaufend um die Durchströmöffnung 3 herum angeordnet sind. Zwei aufeinanderstoßende Stützelemente 7 bilden in dem Eckbereich einen abgeschrägten Bereich. Dies ist in Fig. 4 dargestellt.

In dem dargestellten Ausführungsbeispiel weist jedes Stützelement 7 eine Höhe H von etwa 4 cm bis 6 cm, vorzugsweise von 5 cm, auf, während die Länge L des Luftkanals 2 zwischen 10 cm bis 30 cm, vorzugsweise bei 20 cm, liegt. Jedes der vier Stützelemente 7 erstreckt sich über die komplette Breite B der jeweils angrenzenden Öffnungskante 4.

Bei dem Ausführungsbeispiel nach den Fig. 1 bis 5 ist jedes Stützelement 7 vollflächig ausgebildet, wobei jedes Stützelement 7 in seinem dem zugeordneten Anschlussflansch 1 zugewandten Bereich einen von dem Luftkanal 2 wegweisenden abgewinkelten Randbereich 15 aufweist. Jeder Randbereich 15 kann - so wie es in Fig. 4 dargestellt ist - an dem angrenzenden Anschlussflansch 1 befestigt sein. Es ist aber auch durchaus möglich, dass der Randbereich 15 nicht an dem angrenzenden Anschlussflansch 1 befestigt ist. Dann sind die vier den umlaufenden Stützelementrahmen bildenden Stützelemente 7 relativ gegenüber dem Luftkanal 2 verschiebbar. Bei jedem Stützelement 7 kann es sich beispielsweise um ein Blech handeln, das an dem entsprechenden Anschlussflansch 1 beispielsweise durch Verschweißen, durch Verschrauben oder dergleichen, befestigt ist. Da bei dem in den Fig. 1 bis 5 dargestellten Ausführungsbeispiel die Form jedes Stützelements 7 rechteckförmig ist, ist der Stirnkantenbereich 8 als gerade Kante ausgebildet. Die Höhe H ist über die komplette Erstreckung des Stirnkantenbereiches 8 identisch.

In den Fig. 6a bis 6d sind alternative Ausgestaltungen von Stützelementen 7 dargestellt. In diesen Figuren erfolgt die Verbindung zwischen dem Anschlussflansch 1 und dem Luftkanal 2, d. h. die luftdichte Befestigung eines Endes des Luftkanals 2 an dem angrenzenden Anschlussflansch 1, durch ein Verkleben. Wie den Fig. 6a bis 6d zu entnehmen ist, ist die Außenseite des Luftkanals 2 im Bereich des Endes an die Innenseite des Anschlussflansches 1 geklebt. In Fig. 6a ist ein Ausführungsbeispiel dargestellt, bei dem das Stützelement 7 als Bügel ausgebildet ist. Die Fig. 6b und 6c zeigen wiederum flächig ausgebildete Stützelemente 7, wobei bei dem Ausführungsbeispiel nach Fig. 6b der Stirnkantenbereich 8 wiederum als gerade Kante ausgebildet ist und die Höhe H über die komplette Erstreckung des Stirnkantenbereiches 8 identisch ist. In Fig. 6c ist eine Ausgestaltung dargestellt, bei der der Stirnkantenbereich 8 den Verlauf einer Kerbe aufweist. Damit ist die Höhe H über die komplette Erstreckung des Stirnkantenbereiches 8 nicht identisch. Fig. 6d zeigt einen wellenförmig ausgebildeten Stirnkantenbereich 8, wobei das Stützelement 7 als Lochblech ausgebildet ist. Unabhängig von der Ausgestaltung bewirkt jedes dargestellte Stützelement 7 - wie nachfolgend noch erläutert werden wird - ein Stützen des angrenzenden Bereichs des Luftkanals 2.

Wie insbesondere die Fig. 3 und 5 zeigen, ist der Luftkanal 2 unter Bildung einer ersten Umlenkung 9 um den Stirnkantenbereich 8 des Stützelementes 7 herumgelegt und mittels eines Fixierelementes 10 an dem Stirnkantenbereich 8 des Stützelementes 7 fixiert. Wie beispielsweise Fig. 3 zeigt, ist der in Folge der ersten Umlenkung 9 in Richtung des linken Anschlussflansches 1 umgelegte Bereich des Luftkanals 2 unter Bildung einer zweiten Umlenkung 11 wieder in Richtung des gegenüberliegenden rechten Anschlussflansches 1 umgelegt. In dem dargestellten Ausführungsbeispiel ist das Fixierelement 10 als Klammer ausgebildet.

Durch jedes Fixierelement 10 wird der angrenzende Bereich des Luftkanals 2 abgestützt. So wird mittels jedes Fixierelements 10 der angrenzende Bereich des Luftkanals 2 an dem Stützelement 7 fixiert. Auf diese Weise wird verhindert, dass der Strömungsquerschnitt des Luftkanals 2 in diesem Bereich durch ein Nachinnenfalten des Luftkanals 2 reduziert wird.

Sollte der aus den vier Stützelementen 7 bestehende umlaufende Stützelementrahmen nicht an dem angrenzenden Anschlussflansch 1 befestigt sein, fixieren die Fixierelemente 10 gleichzeitig den Stützelementrahmen gegenüber dem angrenzenden Anschlussflansch 1, d. h. gegenüber dem rechten Anschlussflansch 1 in Fig. 5, in Längserstreckung des Luftkanals 2 gesehen.

Aufgrund der vorbeschriebenen erfindungsgemäßen Ausgestaltungen können die beiden Anschlussflansche 1 voneinander wegbewegt und so die Länge L des Luftkanals 2 vergrößert werden. Damit kann der Verbindungstutzen an einen größeren Abstand zwischen zwei Komponenten angepasst werden. Bei einem Aufeinanderzubewegen der Anschlussflansche 1 wird die zweite Umlenkung 11 weiter in Richtung des linken Anschlussflansches 1 bewegt und damit die Länge L des Luftkanals 2 verkürzt. Durch die Stützelemente 7 ist eine Verkürzung des Abstandes zwischen den beiden Anschlussflanschen 1, d. h. eine Reduzierung der Länge L, möglich, ohne dass dabei der Strömungsquerschnitt des Luftkanals 2 in den abgestützten Bereichen durch ein ungewolltes Nachinnenfalten des Luftkanals 2 reduziert wird.

## Patentansprüche

1. Elastischer Verbindungsstutzen zum Verbinden zweier von einem gasförmigen Medium durchströmter Komponenten einer klimatechnischen Be- und/oder Entlüftungsanlage, wobei der Verbindungsstutzen zum einen zwei Anschlussflansche (1) für die Montage an eine Komponente und zum anderen einen dazwischen befindlichen und einen Strömungsquerschnitt aufweisenden Luftkanal (2) mit zwei gegenüberliegenden Enden und eine Anzahl an Kanalseiten umfasst, wobei der Luftkanal (2) aus einem biegsamen, luftundurchlässigen Material besteht und einen mehreckigen Strömungsquerschnitt aufweist, wobei jeder Anschlussflansch (1) eine Durchströmöffnung (3) aufweist, die eine der Anzahl an Kanalseiten des Luftkanals (2) entsprechende Anzahl an Öffnungskanten (4) aufweist und die Kanalseiten des Luftkanals (2) mit den Öffnungskanten (4) zumindest in etwa fluchten, **dadurch gekennzeichnet, dass** zumindest ein einer Kanalseite zugeordnetes Stützelement (7) vorgesehen ist, wobei das Stützelement (7) außerhalb des Strömungsquerschnitts vorgesehen ist und den angrenzenden Bereich des Luftkanals (2) nach außen hin stützt, wobei jedes Stützelement (7) an eine Öffnungskante (4) eines Anschlussflansches (1) angrenzend vorgesehen ist und sich parallel zur zugeordneten Kanalseite in Richtung des anderen Anschlussflansches (1) über einen Teilbereich der Länge L des Luftkanals (2) weisend erstreckt und einen in Richtung des anderen Anschlussflansches (1) weisenden Stirnkantenbereich (8) aufweist und wobei der Luftkanal (2) zumindest bereichsweise an dem betreffenden Stützelement (7), vorzugsweise an dem Stirnkantenbereich (8) des betreffenden Stützelements (7), befestigt ist.

2. Elastischer Verbindungsstutzen nach dem vorhergehenden Anspruch, **dadurch gekennzeichnet, dass** angrenzend an zwei Öffnungskanten (4) eines Anschlussflansches (1), vorzugsweise an zwei gegenüberliegenden Öffnungskanten (4) eines Anschlussflansches (1), jeweils ein Stützelement (7) vorgesehen ist.

3. Elastischer Verbindungsstutzen nach einem der vorhergehenden Ansprüche, **dadurch gekennzeichnet, dass** angrenzend an jede Öffnungskante (4) zumindest eines Anschlussflansches (1) jeweils ein Stützelement (7) vorgesehen ist.

4. Elastischer Verbindungsstutzen nach einem der vorhergehenden Ansprüche, **dadurch gekennzeichnet, dass** die Stützelemente (7), die angrenzend an zwei aufeinanderstoßenden Öffnungskanten (4) angeordnet sind, sich in dem durch die beiden betreffenden Öffnungskanten (4) bildenden Eckbereich nicht berühren.

5. Elastischer Verbindungsstutzen nach einem der vorhergehenden Ansprüche, **dadurch gekennzeichnet, dass** die Stützelemente (7) einen umlaufenden Stützelementrahmen bilden, wobei der Stützelementrahmen
entweder an dem angrenzenden Anschlussflansch (1), vorzugsweise durch Verkleben, durch Verschweißen oder dergleichen, befestigt ist
oder an dem angrenzenden Anschlussflansch (1) angeformt ist.

6. Elastischer Verbindungsstutzen nach dem vorhergehenden Anspruch, **dadurch gekennzeichnet, dass** die beiden aufeinanderstoßenden Stützelemente (7) in dem Eckbereich einen abgeschrägten Bereich bilden.

7. Elastischer Verbindungsstutzen nach einem der vorhergehenden Ansprüche, **dadurch gekennzeichnet, dass** sich zumindest ein Stützelement (7) über einen wesentlichen Teil der Breite B der angrenzenden Öffnungskante (4), vorzugsweise über mehr als 80 % der Breite B der angrenzenden Öffnungskante (4), erstreckt.

8. Elastischer Verbindungsstutzen nach einem der vorhergehenden Ansprüche, **dadurch gekennzeichnet, dass** zumindest ein Stützelement (7) eine Höhe H von 4 cm bis 6 cm, vorzugsweise von 5 cm aufweist,

9. Elastischer Verbindungsstutzen nach einem der vorhergehenden Ansprüche, **dadurch gekennzeichnet, dass** der Luftkanal (2) eine Länge L zwischen 10 cm bis 30 cm, vorzugsweise von rund 20 cm, aufweist.

10. Elastischer Verbindungsstutzen nach einem der vorhergehenden Ansprüche, **dadurch gekennzeichnet, dass** sich zumindest ein Stützelement (7) über die komplette Breite B der angrenzenden Öffnungskante (4) erstreckt.

11. Elastischer Verbindungsstutzen nach einem der vorhergehenden Ansprüche, **dadurch gekennzeichnet, dass** der Lüftungskanal (2) einen viereckigen, vorzugsweise quadratischen, Strömungsquerschnitt aufweist.

12. Elastischer Verbindungsstutzen nach einem der vorhergehenden Ansprüche, **dadurch gekennzeichnet, dass** zumindest ein Stützelement (7) vollflächig ausgebildet ist.

13. Elastischer Verbindungsstutzen nach einem der vorhergehenden Ansprüche, **dadurch gekennzeichnet, dass** der Luftkanal (2) unter Bildung einer ersten Umlenkung (9) um den Stirnkantenbereich (8) zumindest eines Stützelementes (7) herumgelegt und mittels zumindest eines Fixierelementes (10) an dem Stirnkantenbereich (8) befestigt ist und dass der umgelegte Bereich des Luftkanals (2) unter Bildung einer zweiten Umlenkung (11) wieder in Richtung des gegenüberliegenden Anschlussflansches (1) umgelegt ist.

14. Elastischer Verbindungsstutzen nach dem vorhergehenden Anspruch, **dadurch gekennzeichnet, dass** zumindest ein Fixierelement (10) als Klammer ausgebildet ist.

15. Elastischer Verbindungsstutzen nach einem der Ansprüche 13 oder 14, **dadurch gekennzeichnet, dass** zumindest ein Fixierelement (10) als Klemmschiene ausgebildet ist.

16. Elastischer Verbindungsstutzen nach einem der vorhergehenden Ansprüche, **dadurch gekennzeichnet, dass** es sich bei dem luftundurchlässigen Material um ein, vorzugsweise beschichtetes oder getränktes, Gewebe handelt.
